# FASCICULE DE BREVET EUROPEEN

(11) **EP 0 082 090 B1**
(45) Date de publication et mention de la délivrance du brevet: **23.09.1987**
(21) Numéro de dépôt: 82420110.7
(22) Date de dépôt: 30.07.1982
(51) Int. Cl.: F02F 11/00

(54) **Joint de culasse pour moteur à combustion interne avec préchambre de combustion**
Zylinderkopfdichtung für Brennkraftmaschine mit Vorkammer
Cylinder head gasket for an internal combustion engine with precombustion chamber

(30) Priorité: 10.12.1981 FR 8123467
(43) Date de publication de la demande: 22.06.1983
(73) Titulaire: CURTY, 69800 Saint-Priest (FR)
(72) Inventeur: Ulmer, Georges, Lyon 3ème Rhône (FR)
(74) Mandataire: Maureau, Philippe

## Description

La présente invention a pour objet un joint de culasse pour moteur à combustion interne avec préchambre de combustion.

Un joint de culasse est situé, comme montré à la figure 1 du dessin schématique annexé, entre le bloc moteur 2 et la culasse 3 et doit remplir plusieurs fonctions, et notamment:
- assurer l'étanchéité au liquide de refroidissement et au liquide de lubrification qui circulent entre le bloc moteur et la culasse,
- assurer l'étanchéité au gaz de combustion a des pression et des temperatures élevées,
- régler l'épaisseur disponible entre culasse et bloc moteur en faisant office de butée de serrage,
- compenser les irrégularités géométriques des plans de joint de la culasse et du bloc moteur de façon à maintenir le contact et conserver l'étanchéité initiale malgré les déformations du moteur survenant au cours du fonctionnement de celui-ci.

Habituellement, les fonctions d'étanchéité du joint de culasse sont différenciées. L'étanchéité aux fluides, eau-glycol de refroidissement, et huile de lubrification est en général réalisée par le matériau de base du joint, constitué par des cartons d'amiante 4 agrafés sur une tôle perforée 5, un tissu métallique enduit sur ses deux faces d'un mélange fibres d'amiante-élastomère etc... L'étanchéité au gaz est généralement realisée par des "anneaux de feu" métalliques 6 en acier, acier électrozingué, acier inoxydable, acier plaqué, aluminium, etc...

Les moteurs modernes ayant des performances de plus en plus élevées pour une cylindrée donnée, l'étanchéité au gaz est de plus en plus difficile à réaliser, en particulier pour les moteurs diesel où la température et la pression sont plus élevées. Les derniers perfectionnements apportés aux moteurs diesel, en particulier l'adjonction d'un système de suralimentation, nécessitent une nouvelle conception des anneaux de feu.

Les moteurs diesel possédant une préchambre de combustion rapportée de type Ricardo, nécessitent également une conception particulière des joints de culasses.

Une solution classique consiste, comme montre à la figure 2, à réaliser une grande aile du côté de la préchambre, mais à avoir une petite aile du côté bloc. Cette solution présente l'inconvénient de fournir des pressions trop différentes entre le front de flamme et la préchambre du fait de l'épaisseur du métal de la sertissure qui passe du simple au double.

Le document DE-B-1 294 102 concerne un joint de culasse comprenant une âme en matière souple incluse entre deux renforts s'étendant sur toute la surface du joint. Avec cette solution, l'épaisseur de métal est constante sur toute la surface du joint et ne procure pas des qualités particulières de résistance au niveau des anneaux de feu.

La présente invention vise à pallier ces inconvénients.

A cet effet, elle a pour objet un joint de culasse pour moteur à combustion interne avec préchambre de combustion rapportée de type Ricardo dans lequel l'étanchéité au gaz est réalisée par des anneaux de feu métalliques consistués chacun par une pièce associée à une ouverture du joint de manière à recouvrir le bord de ladite ouverture, et présentant deux ailes venant en recouvrement des deux faces du joint, dont l'une des deux ailes a subi un sertissage et dont l'autre est plus large que celle qui a subi ce sertissage, l'aile sertie de l'anneau de feu étant associée à une plaque métallique engagée entre elle et le joint, et maintenue en place par la pression qu'elle exerce sur celle-ci, et dans lequel la largeur de l'aile en regard de la préchambre recouvre totalement la surface commune entre cette préchambre de combustion rapportée du type Ricardo et le bloc moteur, et la plaque métallique, interposée entre l'aile sertie et le joint, est de largeur telle qu'elle s'étend sur toute cette largeur de l'aile en regard de la préchambre de combustion rapportée du type Ricardo.

Le renforcement ainsi réalisé assure une meilleure répartition des pressions dans la zone de la chambre de précombustion et une meilleure resistance mécanique aux hautes temperatures. En outre, le fait de disposer de trois épaisseurs de métal, au lieu de deux avec un anneau de feu traditionnel, permet de mieux moduler l'épaisseur à l'endroit où un renforcement est souhaité. La plaque de renforcement peut avoir ou non la même épaisseur que la plaque métallique constituant l'anneau de feu auquel elle est associée.

La plaque de renforcement peut être située sur la face du joint tournée vers la préchambre de combustion, ou sur la face opposée du joint tournée du côté opposé à la préchambre.

Selon une forme d'exécution de l'invention, la largeur de la plaque métallique de renforcement est supérieure à la largeur de l'aile de l'anneau de feu à laquelle elle est associée.

Dans la mesure ou les deux ailes de l'anneau de feu sont de largeurs différentes, la plaque métallique de renforcement est associée à l'aile la plus courte.

Cet agencement permet donc d'obtenir une aile large non seulement du côté de la préchambre, mais également du côté du bloc moteur, ce qui permet une meilleure répartition des pressions de contact et une meilleure évacuation thermique par conduction métal sur métal.

Si, par exemple, dans !a solution classique, l'épaisseur du métal constitutif de l'anneau de feu est de 0,25 mm, l'épaisseur totale du métal en bordure des gaz sera de 0,50 mm. Dans le cas de l'invention, on peut par exemple utiliser une épaisseur de métal de 0,17 mm, tant pour l'anneau de feu proprement dit que pour la plaque métallique de renforcement, ce qui permet d'obtenir également une épaisseur de 0,51 mm au niveau du front de feu pour garder la même pression de serrage, mais d'obtenir une épaisseur totale de 0,34 mm au regard de la préchambre hors du front de feu, au lieu de 0,25 mm dans le cas où l'anneau de feu ne comporte qu'une seule aile large. Il est donc possible d'obtenir une bonne étanchéité secondaire autour de la préchambre en augmentant la pression de serrage de la zone considérée tout en maintenant la même pression au niveau du front de feu et une meilleure possibilité de modulation des épaisseurs de métal.

De même que les anneaux de feu, les plaques de renforcement métalliques peuvent être en acier, acier électrozingué, acier étamé, acier inoxydable, ou en acier plaqué aluminium, et leur épaisseur peut varier de 0,05 mm à 0,30 mm.

Un choix judicieux de l'épaisseur du métal de l'anneau de feu principal et de la plaque de renforcement permet de moduler le rapport des pressions de serrage.

A titre d'exemple, si l'anneau de feu a une épaisseur de 0,15 mm et la plaque de renforcement, une épaisseur de 0,20 mm nous aurons 0,50 mm de métal au niveau de l'anneau de feu principal et 0,35 mm dans la zone de la préchambre, soit une repartition de 70 - 100 contre 50 100 dans la solution classique.

En fonction des besoins, il est donc possible d'utiliser une plaque de renforcement de même épaisseur ou d'épaisseur différente de celle de l'anneau de feu auquel elle est associée.

L'invention sera bien comprise à l'aide de la description qui suit en référence au dessin schématique annexé représentant, à titre d'exemples non limitatifs, une forme d'exécution de ce joint de culasse:
Figure 3 est une vue en coupe de ce joint de culasse associé à une préchambre de combustion de type Ricardo pour moteur diesel;
Figure 4 est une vue à échelle agrandie du joint de figure 3.

La figure 3 représente le montage avec étanchéité d'un système Ricardo 10 sur la culasse d'un moteur à combustion interne. Le Ricardo contient une préchambre de combustion 12. L'étanchéité entre la prechambre 10 et le bloc ou la chemise 11 est réalisée par un joint de culasse 13. Ce joint de culasse comporte un anneau de feu 14 possédant une aile large 15 du côté de la préchambre et une aile courte sertie 16 du côté du bloc moteur. Du côté du bloc moteur, il est prévu une plaque métallique 17 de renforcement, dont l'extrémité est engagée sous l'aile 16 de l'anneau de feu 14. Cette plaque métallique 17 est de largeur telle qu'elle s'étend sur toute la largeur de l'aile 15 au regard de la préchambre.

Dans la forme d'exécution représentée, l'épaisseur de la plaque 17 de renforcement correspond à l'épaisseur de l'anneau de feu métailique 14. Cette épaisseur est par exemple de 0,17 mm, ce qui permet, grâce à la triple épaisseur au niveau du front de feu, d'obtenir une épaisseur de métal de 0,51 mm, et une épaisseur de métal de 0,34 mm au regard du Ricardo.

Il est à noter que la surface de contact entre la plaque 17 et le bloc moteur 11 favorise aussi l'évacuation thermique dans la zone considérée.

Comme il ressort de ce qui précède, l'invention apporte une grande amélioration à la technique existante en fournissant un joint de culasse dont la conception permet de mieux ajuster les pressions par une meilleure modulation de la zone considerée. Cette solution a le mérite d'être d'un prix de revient de même niveau que celui du joint de culasse traditionnel, tout en permettant une meilleure modulation des épaisseurs des anneaux de feu, et en étant d'un prix de revient qui n'est pas supérieur a celui des joints de culasses traditionnels.

## Revendications

1. Joint de culasse pour moteur à combustion interne avec préchambre de combustion rapportée de type Ricardo dans lequel l'étanchéité au gaz est réalisée par des anneaux de feu métalliques (14) constitués chacun par une pièce associée à une ouverture du joint de manière à recouvrir le bord de ladite ouverture, et présentant deux ailes (15, 16) venant en recouvrement des deux faces du joint (13), dont l'une (16) des deux ailes a subi un sertissage et dont l'autre (15) est plus large que celle (16) qui a subi ce sertissage, l'aile sertie (16) de l'anneau de feu étant associée à une plaque métallique (17) engagée entre elle et le joint, et maintenue en place par la pression qu'elle exerce sur celle-ci, caractérisé en ce que la largeur de l'aile (15) en regard de la préchambre recouvre totalement la surface commune entre cette préchambre de combustion rapportée du type Ricardo et le bloc moteur, et en ce que la plaque métallique (17), interposée entre l'aile sertie (16) et le joint, est de largeur telle qu'elle s'étend sur toute cette largeur de l'aile (15) en regard de la préchambre de combustion rapportée du type Ricardo.

2. Joint de culasse selon la revendication 1, caractérisé en ce que l'aile sertie (16) de chaque anneau de feu et la plaque de renforcement (17) qui lui est associée sont situées sur la face du joint tournée du côté opposé à la préchambre de combustion.

3. Joint de culasse selon la revendication 1, caractérisé en ce que l'aile sertie (16) de chaque anneau de feu, et la plaque de renforcement (17) qui lui est associée sont situées sur la face du joint tournée du côté de la préchambre de combustion.

4. Joint de culasse selon l'une quelconque des revendications 1 à 3, caractérisé en ce que la largeur de la plaque de renforcement (17) est égale à la largeur de l'aile non sertie (15) au droit de la préchambre.

5. Joint de culasse selon l'une quelconque des revendications 1 à 3, caractérisé en ce que la largeur de la plaque de renforcement (17) est différente de celle de l'aile non sertie (15) au droit de la préchambre.

## Patentansprüche

1. Zylinderkopfdichtung für Verbrennungsmotore mit einer zugeordneten Vorbrennkammer des Ricardo-Typs, bei der die Gasdichtigkeit durch metallische Feuerringe (14) verwirklicht ist, die jeder aus einem Stück gebildet sind, das einer Öffnung der Dichtung derart zugeordnet ist, daß es den Rand dieser Öffnung überdeckt und zwei Flansche (15, 16) aufweist, die die beiden Flächen der Dichtung (13) verdecken und von denen einer einer Falzung unterzogen ist und von denen der andere (15) breiter ist als derjenige (16), der der Falzung unterzogen ist, wobei der gefalzte Flansch (16) des Feuerringes einer metallischen Platte (17) zugeordnet ist, die zwischen ihm und der Dichtung angeordnet und durch den Druck am Platz gehalten ist, der von ihm auf diese ausgeübt wird, dadurch gekennzeichnet, daß die Breite des Flansches (15) gegenüber der Vorkammer vollständig die gemeinsame Fläche zwischen dieser zugeordneten Vorbrennkammer des Ricardo-Types und dem Motorblock überdeckt und daß die metallische Platte (17), die zwischen den gefalzten Flansch (17) und die Dichtung gesetzt ist, von einer solchen Breite ist, daß sie sich über diese ganze Breite des Flansches (15) gegenüber der zugeordneten Vorbrennkammer des Ricardo-Types erstreckt.

2. Zylinderkopfdichtung nach Anspruch 1, dadurch gekennzeichnet, daß der gefalzte Flansch (16) eines jeden Feuerringes und die ihm zugeordnete Verstärkungsplatte (17) auf der Fläche der Dichtung angeordnet sind, die auf der der Vorbrennkammer abgewandten Seite liegt.

3. Zylinderkopfdichtung nach Anspruch 1, dadurch gekennzeichnet, daß der gefalzte Flansch (16) eines jeden Feuerringes und die ihm zugeordnete Verstärkungsplatte (10) auf der Fläche der Dichtung angeordnet sind, die der Vorbrennkammer zugewandt liegt.

4. Zylinderkopfdichtung nach einem der Ansprüche 1 bis 3, dadurch gekennzeichnet, daß die Breite der Verstärkungsplatte (17) gleich der Breite des nicht gefalzten Flansches (15) am Ort der Vorkammer ist.

5. Zylinderkopfdichtung nach einem der Ansprüche 1 bis 3, dadurch gekennzeichnet, daß die Breite der Verstärkungsplatte (17) unterschiedlich von derjenigen des nicht gefalzten Flansches (15) am Ort der Vorkammer ist.

## Claims

1. A cylinder head gasket for an internal combustion engine with an added pre-combustion chamber of the Ricardo type in which a gas-tight seal is obtained by means of metal fire rings (14) each consisting of a part associated with an opening in the gasket so as to overlap the edge of said opening and having two flanges (15, 16) in overlapping relationship with the two faces of the gasket (13), one (16) of which flanges has been crimped and the other (15) is wider than that (16) which has been crimped, the crimped flange (16) of the fire ring being associated with a metal plate (17) engaged between it and the gasket and maintained in position by the pressure which it applies to the latter, characterised in that the width of the flange (15) facing the pre-combustion chamber completely covers the common surface area between this added Ricardo-type pre-combustion chamber and the engine block and in that the metal plate (17) which is interposed between the crimped flange (16) and the gasket has a width such that it extends over the whole of this width of the flange (15) facing the added Ricardo-type pre-combustion chamber.

2. A cylinder head gasket according to Claim 1, characterised in that the crimped flange (16) of each fire ring and the respective associated reinforcing plate (17) are situated on that face of the gasket which faces away from the pre-combustion chamber.

3. A cylinder head gasket according to Claim 1 characterised in that the crimped flange (16) of each fire ring and the respective associated reinforcing plate (17) are situated on the face of the gasket which faces the pre-combustion chamber.

4. A cylinder head gasket according to any one of Claims 1 to 3, characterised in that the width of the reinforcing plate (17) is equal to the width of the uncrimped flange (15) facing the pre-combustion chamber.

5. A cylinder head gasket according to any one of Claims 1 to 3, characterised in that the width of the reinforcing plate (17) is different from that of the uncrimped flange (15) facing the pre-combustion chamber.
